# EUROPÄISCHE PATENTSCHRIFT

(11) **EP 0 698 945 B1**
(45) Veröffentlichungstag und Bekanntmachung des Hinweises auf die Patenterteilung: **10.03.1999**
(21) Anmeldenummer: 95113410.5
(22) Anmeldetag: 25.08.1995
(51) Int. Cl.: H01R 13/52, H01R 13/639

(54) **Steckdose, insbesondere Kupplungssteckdose, spritzwassergeschützt**
Splashproof socket, especially coupling socket
Prise, spécialement prise à couplage, étanche à l'eau projetée

(30) Priorität: 25.08.1994 DE 4430199
(43) Veröffentlichungstag der Anmeldung: 28.02.1996
(73) Patentinhaber: N & L ELEKTROTECHNIK GmbH, D-63791 Karlstein (DE)
(72) Erfinder: Noe, Klaus-Peter, D-63791 Karlstein (DE)
(74) Vertreter: Mattusch, Gundula

(56) Entgegenhaltungen:
- CH-A- 154 319
- GB-A- 802 320

## Beschreibung

Die Erfindung betrifft eine Steckdose, insbesondere eine Kupplungssteckdose die spritzwassergeschützt ausgebildet ist und mit einer Sicherung gegen ungewolltes Lösen der Steckverbindung ausgerüstet ist. Steckdosen im Sinne der erfindungsgemäßen Lösung sind Kupplungssteckdosen für Kupplungssteckvorrichtungen, die spritzwassergeschützt nach der VDE-0620 ausgebildet sind.

Es sind eine Reihe von Sicherungsvorrichtungen oder Sicherungen für Kupplungssteckvorrichtungen bekannt, die verhindern sollen, daß bei Einwirken von geringen Zugkräften auf die Kupplungssteckvorrichtung Kupplung und Stecker ungewollt auseinandergleiten und somit die Steckverbindung unbeabsichtigt gelöst wird. Dieses Problem des ungewollten Lösens der Steckverbindung ist besonders dann akut, wenn Stecker und Kupplung nicht genau komplementär zueinander ausgebildet sind, was besonders häufig der Fall ist, wenn diese von verschiedenen Herstellern gefertigt wurden. Dieses Problem stellt sich durch die Vielzahl der auf dem Markt erhältlichen Elektroinstallationssystemen häufig und ist mit ausschlaggebend für die neue VDE.

Es sind eine Vielzahl von Sicherungseinrichtungen bekannt, bei denen beispielsweise Kupplung und Stecker im zusammengesteckten Zustand von Sicherungselementen übergriffen werden. Bekannt ist es, eine Art klappbaren Sicherheitshebel auf einem Teil der Steckvorrichtung anzubringen, der nach Zusammenführen der Verbindung umgeklappt wird und in ein komplementäres Gegenstück eingreift und auf diese Art und Weise die Verbindung zwischen Kupplung und Steckern sichert. Allen diesen bekannten Sicherungsvorrichtungen für Steckverbindungen haftet der Nachteil an, daß diese von den jeweiligen Herstellern speziell auf deren Produkte ausgelegt sind. Diese speziellen, von den einzelnen Herstellern individuell entwickelten Sicherungselemente und -mechanismen für die in relativ großer Anzahl im Handel erhältlichen Steckvorrichtungen weisen den großen Nachteil auf, daß diese Sicherungselemente in den meisten Fällen nur schwer miteinander verbindbar sind oder gar nicht kompatibel sind.

Um die Sicherheit von Steckvorrichtungen zu erhöhen und die Kompatibilität bezüglich einer Verwendung von einem Stecker bzw. einer Kupplung eines anderen Herstellers zu gewährleisten, wurden mit der DIN VDE 0620 verbindliche Normen für alle Hersteller betreffend Steckvorrichtungen bekanntgegeben.

Aus der CH-A-154 319 ist eine elektrische Steckvorrichtung bekannt, bei welcher ein Teil der Steckverbindung, und hier insbesondere die Steckdose, an ihrem Ende einen aus elastischem Material bestehende Röhre aufweist. Der Innenumfang dieser Röhre ist um weniges kleiner als der größte Außenumfang des anzuschließenden Steckers, so daß bei miteinander verbundenen Teilen die Röhre den Stecker übergreift und ein Staub-, Feuchtigkeits- und luftdichter Abschluß der Kontakte entsteht. Die Röhre bildet mit dem Isolierkörper der Steckdose ein homogenes Ganzes. Der röhrenförmige Fortsatz der Steckdose ist in seiner axialen Längserstreckung unterschiedlich ausgebildet und überdeckt teilweise oder nahezu vollständig das Gehäuse des von der Steckdose aufgenommenen Steckers.

Aus der GB-A-802 320 ist eine feuchtigkeitsgeschützte Steckdose bekannt, deren Stecker bzw. deren Steckdose an ihrem Ende eine periphere Wulst aufweisen kann und die von einem flexiblen tunnelartigen Element übergriffen wird, so daß die periphere Wulst innerhalb des Tunnels verläuft. Der flexible Bund ist dabei axial zur Wulst verdrehbar. Dieser flexible Bund wird quasi durch die Wulst fixiert und überdeckt dabei den Bereich, in welchem Stecker und Steckdose zusammengeführt werden und schützt so diesen Bereich vor dem Eintritt von Feuchtigkeit.

Ausgehend von diesem Stand der Technik ist es nunmehr die Aufgabe der vorliegenden Erfindung, eine Kupplungssteckdose mit einem Sicherungselement zu entwickeln, welche verhindert, daß der in eine Kupplung eingesteckte Stecker bei Steckvorrichtungen nach der VDE 0620 nicht mehr ungewollt, bei geringer Krafteinwirkung, aus der Steckvorrichtung herausgelöst werden kann. Des weiteren liegt der Erfindung die Aufgabe zugrunde, eine Kupplungssteckdose mit einem Sicherungsring zu schaffen, die zu einer Vielzahl von Steckern von verschiedensten Herstellern kompatibel ist, die entsprechend den verbindlichen Herstellernormen hergestellt wurden.

Erfindungsgemäß wird diese Aufgabe durch eine Steckdose, insbesondere, Kupplungssteckdose, mit einem arretierend übergreifenden Sicherungsring nach der Lehre des Anspruchs 1 gelöst.

Weitere Ausgestaltungsmöglichkeiten der Kupplungssteckdose sind Gegenstand der abhängigen Unteransprüche.

Die erfindungsgemäße Kupplungssteckdose für Kupplungssteckvorrichtungen mit einer Sicherung bzw. die erfindungsgemäße Kupplungssteckdose, ist insbesondere spritzwassergeschützt ausgebildet und dadurch gekennzeichnet, daß die Kupplungssteckdose mit einem Stirnringbereich ausgestattet ist, der bei geschlossener Steckverbindung den Stecker in seinem Stirnbereich arretierend übergreift. Die Kupplungssteckdose weist dazu in ihrem Stirnringbereich eine Sicherung bzw. ein Sicherungselement auf, welches die Kupplungssteckdose umfänglich umläuft und als Sicherungsring ausgebildet ist. Dieser umfänglich umlaufende Sicherungsring ist axial und/oder radial beweglich auf der Mantelfläche der Kupplungssteckdose angeordnet. Dieser Sicherungsring übergreift im zusammengesteckten Zustand der Kupplungssteckvorrichtung, also bei in die Kupplungssteckdose fest eingestecktem Stecker, den radialen Umfang des den Steckerkörper übergreifenden Stirnringbereiches der Kupplungssteckdose. Durch ein derartiges Übergreifen des Stirnringbereiches der Kupplungssteckdose wird der radiale Umfang des Steckerkörpers verkleinert.

Der den radialen Umfang verkleinernde Sicherungsring ist als umlaufender Sicherungsring ausgebildet und wird gegen die Mantelfläche der Kupplungssteckdose so bewegt, insbesondere verdreht, daß der den Stecker übergreifende Stirnringbereich gegen den Stecker gezwungen wird, also das durch den Sicherungsring radial in Richtung auf die Mittelachse der Kupplungssteckdose wirkende Druckkräfte auf den Stecker einwirken. Der Sicherungsring ist dazu im Stirnbereich der Kupplungssteckdose beweglich, insbesondere verdrehbar angeordnet, wobei der Sicherungsring in einer umlaufenden Nut radial verdrehbar angeordnet sein kann. Der radial umlaufende Sicherungsring kann ebenso in einer im äußeren Mantelbereich der Kupplungssteckdose umlaufenden Wulst oder Erhebung radial verdrehbar angeordnet sein. Umlaufende Nut bzw. umlaufender Wulst können hier vollständig umlaufende bzw. teilweise umlaufende oder axial versetzt umlaufende Nut- oder Wulstelemente sein, in welche komplementäre Elemente des Sicherungsringes bzw. komplementäre Elemente des Mantelbereiches der Kupplungssteckdose eingreifen. Radial umlaufend muß nicht zwangsläufig bedeuten, daß der Sicherungsring zur ganzen oder teilweisen Begrenzung des Stirnringbereiches jeweils vollständig die Kupplungssteckdose bzw. den Mantelbereich der Kupplungssteckdose umläuft, sondern als radial umlaufend ist es auch anzusehen, wenn lediglich Stirnringabschnitte der Kupplungssteckdose überdeckt werden bzw. wenn beim Verdrehen des Sicherungsringes ein Teilwinkel der Kupplungssteckdose überdeckt wird.

Als umlaufende Wülste bzw. Nute sind sowohl radial umlaufende als auch parallel zur Mittelachse der Kupplungssteckdose über den Steckerkörper verlaufende Nute und Wülste, anzusehen. Als parallel zur Mittelachse der Kupplungssteckdose verlaufende Nute oder Wülste werden auch radial um den Steckerkörperumfang beabstandet angeordnete Nuten oder Wülste angesehen.

Entsprechend der auf dem bzw. im Stirnbereich der Kupplungssteckdose den Sicherungsring aufnehmenden bzw. den Sicherungsring führende Nute oder Wülste weist der Mantelbereich der Kupplungssteckdose dazu entsprechend komplementäre Ausnehmungen bzw. Wülste auf, die entsprechend der Anordnung auf oder im Sicherungsring komplementär angeordnet und beabstandet sind. Der axial und/oder radial beweglich auf der Mantelfläche der Kupplungssteckdose angeordnete, die Kupplungssteckdose radial umlaufende Sicherungsring ist dabei insbesondere aus einem nicht elastischen Werkstoff hergestellt. Besonders vorteilhaft ist die Ausbildung des umlaufenden Sicherungsrings aus Kunststoff und hier insbesondere aus einem farblich gekennzeichneten Kunststoff bzw. aus einem verschiedenfarbig gegenüber der Kupplungssteckdose eingefärbten Kunststoff. Neben der Herstellung oder Fertigung des umlaufenden Sicherungsringes aus Kunststoff ist eine Fertigung aus verschiedenartigen anderen nichtelastischen Werkstoffen durchaus denkbar und möglich.

Zur Lösung der erfindungsgemäßen Aufgabe des Sicherungselementes, als umlaufender, begrenzender Sicherungsring, soll dieser den Umfang verkleinern. Zur Erfüllung dieser Aufgabe weist der Sicherungsring an seiner dem Kupplungsmantel zugewandten Innenseite in Richtung auf die Mittelache der Kupplungssteckdose radial hervorspringende sogenannte Andruckelemente oder Anlage- bzw. Kontaktflächen auf, deren radiale Abstände sich zur Mittelachse der Kupplungssteckdose sowohl radial als auch axial veränderlich erstrecken.

Insbesondere sind diese Anlageflächen so ausgebildet, daß sich deren radiale Abstände bezüglich der Mittelachse der Kupplungssteckdose über den Umfang verteilt, verkleinern. Die auf der Innenseite des als Sicherung ausgebildeten, axial umlaufenden Sicherungsringes angeordneten Anlage- oder Kontaktelemente sind insbesondere als Auflaufflächen ausgebildet, wobei mindestens ein Anlage- oder Kontaktelement oder- fläche, welche den Durchmesser des Sicherungsringes verkleinert, sich vollständig oder teilweise bezüglich des inneren Umfanges der der Kupplungssteckdose zugewandten Seite des Sicherungsringes erstreckt. Diese Anlageflächen sind so ausgebildet, daß sie aus mindestens einer Anlagefläche oder aus mehreren Teilflächen, die sich entlang des inneren Umfanges des Sicherungsringes erstrecken, ausgebildet sind.

Anlage- oder Kontaktflächen sind Elemente bzw. Flächen, deren radiale Abstände zur Mittelachse der Kupplungssteckdose über dem Umfang der Kupplungssteckdose veränderlich sind und die so gegeneinander verschoben werden, daß der Sicherungsring bei Übereinanderschieben bzw. Verdrehen auf der Kupplungssteckdose bei Erreichen der kleinsten radialen Abstände zur Mittelachse der Kupplungssteckdose den Umfang des Stirnringbereiches verkleinern. Mit anderen Worten, bei Gegeneinanderverschieben von Kupplungssteckdose und Sicherungsring wird ein radial gerichteter Druck auf den Stirnringbereich ausgeübt, der bis hin zur Materialverpressung im Stirnringbereich führen kann.

Auf der Mantelfläche der Kupplungssteckdose, in dem durch den Sicherungsring überdeckten Bereich kann ebenfalls mindestens ein radial umlaufendes in Richtung Sicherungsring radial vorspringendes Andruck- oder Kontaktelement angeordnet sein. Dieses Andruck- oder Kontaktelement auf der Manteloberfläche der Kupplungssteckdose kann einstückig ausgebildet sein, kann aber ebenso aus mehreren über dem Umfang verteilten Andruckelementen bzw. Formschlußflächen bestehen.

Auf der Mantelfläche der Kupplungssteckdose können im Bereich des Sicherungsringes sich axial erstreckende und radial in Richtung auf den Sicherungsring hervorspringende Anlageflächen angeordnet sein, die ebenfalls als Auflaufflächen ausgebildet sind, wobei deren radialer Abstand zur Mittelachse der Kupplungssteckdose in Richtung auf den Stecker hin zu nehmen und bei axialer Verschiebung des Sicherungsringes auf der Mantelfläche einen radialen Druck auf die Mantelfläche ausüben und damit der Umfang der Kupplungssteckdose in diesem Bereich begrenzen.

Die auf der Innenseite des umlaufenden Sicherungsringes angeordneten Andruckelemente bzw. Anlageflächen sowie die auf der Mantelfläche der Kupplungssteckdose in dem durch den Sicherungsring überdeckten Bereich angeordneten Andruckelemente können bezüglich der Mittelachse der Kupplungssteckdose parallel oder geneigt ausgebildet sein. Mit anderen Worten, die Anlageflächen verlaufen mit zunehmendem radialen Abstand entlang der Mantelfläche, wobei der radiale Abstand über die Gesamtbreite der Anlagefläche gleich ist. Des weiteren können die Andruckelemente mit bezüglich der Mittelachse der Kupplungssteckdose geneigt ausgebildeten Anlageflächen ausgebildet sein, was bedeutet, daß die radialen Abstände bezüglich der Mittelachse der Kupplungssteckdose entlang einer Ebene der Auflauffläche radial in Richtung auf die Stirnfläche hin zu nehmen.

Der erfindungsgemäße Sicherungsring der spritzwassergeschützten Kupplungssteckdose weist den Vorteil auf, daß durch die besondere Ausgestaltung der Anlageflächen auf dem Mantel der Kupplungssteckdose bzw. im inneren Umfang des radial umlaufenden Sicherungringes nach Verbindung der Kupplungssteckdose miteinander, der Stirnringbereich des Steckerkörpers übergriffen und durch Verdrehen bzw. Verschieben des Sicherungsringes im Stirnringbereich der Umfang des Stirnringbereiches verkleinert wird, so daß Kupplungssteckdose und Stecker in diesem Bereich fixiert und arretiert sind und ein Lösen dieser Verbindung nur über ein Verdrehen von Kupplungssteckdose und Stecker gegeneinander wieder möglich ist. Diese Art von Sicherung oder Arretierung ist von ihrer technischen Ausgestaltung her relativ einfach aufgebaut, benötigt wenige Handgriffe zum Sichern und Lösen der Arretierung und erfüllt schnell und sicher die ihr gestellte Sicherungsaufgabe und ist mit jedem nach VDE gefertigten Stecker kompatibel.

Der Stirnringbereich der Kupplungssteckdose, welcher den Steckerkörper übergreift ist insbesondere aus elastischem, verformbarem Kunststoff ausgebildet und wird von einem aus nicht elastischem Werkstoff ausgebildeten Sicherungsring überdeckt. Die Art und Weise der Führung des Sicherungsringes in der Kupplungssteckdose kann hierbei vielfältig sein, sie reicht von einem geführten axialen Verschieben bis hin zu einem Verdrehen des Sicherungsringes bezüglich des Umfanges, kann jedoch auch beide Bewegungsabläufe umfassen, also nach einem axialen Verschieben ein radiales Verdrehen bezüglich des Umfanges bedeuten.

Vorteilhaft an der erfindungsgemäßen Kupplungssteckdose ist der den Steckerkörper übergreifende Stirnringbereich der Kupplungssteckdose aus flexiblen Material. Nach Übergreifen des Stirnringbereiches wird mittels Sicherungsring dieser flexible, elastische Stirnringbereich in seinem Umfang begrenzt. Mit anderen Worten, ein Begrenzen erfolgt dahingehend, daß der Stirnringbereich der Kupplungssteckdose, welcher sich beim Übergreifen des Steckers zumindest teilweise aufgeweitet hat, nach Übergreifen desselben wieder auf seine ursprüngliche Umfangsgröße verringert und dabei vollständig den Stirnringbereich des Steckers überdeckt und an diesem anliegt. Nach dem vollständigen Anliegen des Stirnringbereiches der Kupplungssteckdose am Stecker wird der Sicherungsring über den Stirnringbereich geführt und/oder auf diesem so verdreht, daß die auf der inneren Mantelfläche des Sicherungsringes angeordneten Kontaktflächen mit den auf der Mantelfläche angeordneten Anlageflächen korrespondieren und bei Erreichen des größten radialen Abstandes der Anlageflächen bezüglich der Mittelachse der Kupplungssteckdose der Stirnringbereich fest auf die Kupplungssteckdose gepreßt und damit der Stirnringbereich in seiner umfänglichen Größe fixiert wird. Ein Verkleinern des Stirnringbereiches in seiner umfänglichen Größe erfolgt dann, wenn der Sicherungsring so weit über die Steckverbindung zwischen Kupplungssteckdose und Stecker geführt wird, daß der übergreifende Stirnringbereich, welcher zu diesem Zweck weit über die Kupplungssteckdose ragen muß, fest auf den Mantelbereich der Kupplungssteckdose gepreßt wird und damit der Umfang des den Stecker übergreifenden Stirnringbereiches bis hin auf den Durchmesser bzw. den Umfang des Steckers verkleinert wird. Der Sicherungsring kann durch axiales Verschieben oder radiales Verdrehen und/oder axiales Verschieben und radiales Verdrehen in Kombination mit den angeordneten Anlageflächen den Stirnringbereich der Kupplungssteckdose, welcher den Stecker übergreift bis hin zur Materialverpressung in seiner radialen Ausdehnung bzw. in seinem Durchmesser begrenzen oder verkleinern.

Die erfindungsgemäße Kupplungssteckdose, spritzwassergeschützt ausgebildet, soll nachfolgend an einem Ausführungsbeispiel in Verbindung mit Zeichnungen Fig. 1 bis Fig. 4 näher erläutert werden.
Fig. 1 zeigt in schematischer Darstellung eine Kupplungssteckdose mit Stirnringbereich.
Fig. 2 zeigt in schematischer Darstellung einen Stecker
Fig. 3 zeigt in schematischer Darstellung die Draufsicht auf einen Sicherungsring mit sich bezüglich der Mittelachse der Kupplungssteckdose veränderndem radialen Abständen der Anlageflächen und
Fig. 4 zeigt in schematischer Darstellung einen Schnitt durch den Sicherungsring.

Eine im Ausführungsbeispiel beschriebene bevorzugte Ausführungsform einer erfindungsgemäßen Kupplungssteckdose 1 weist einen Steckeraufnahmebereich 4 mit Stirnringbereich 2 auf, welcher den Stecker 14 in seinem Stirnringbereich 15 übergreift. Der Sicherungsring 12 dargestellt in Fig. 3 ist dabei in einer Nut 3 welche radial im Stirnringbereich 2 des Steckaufnahmebereiches 4 umläuft, geführt.

Der Stirnringbereich 2 des Steckeraufnahmebereiches 4 der Kupplungssteckdose 1 ist im Stirnringbereich 2 konisch auslaufend ausgebildet. Mit anderen Worten, der Stirnringbereich 2 verjüngt sich in Richtung auf den Stecker 14 hin. Die als Anlageflächen 10 im Stirnringbereich 2 als Auflaufflächen ausgebildeten Bereiche laufen, beginnend im Anschluß an den Bereich der den Sicherungsring 12 tragenden Führungsnut 3 in ihrem äußeren Mantelbereich konisch zu. Dieser konische Bereich der Anlageflächen 10 übergreift bei Zusammenstecken der Kupplungssteckdose die Wulst im Stirnbereich 15 des Steckers 14 und greift in eine sich an diese Wulst im Stecker 14 anschließende Nut 16 ein. Nach Ausdehnung dieses Stirnringbereiches 2 und Übergreifen der Nut 16 des Steckers 14 erfolgt durch elastische Verformung ein Zusammenziehen des elastischen Materials im Umfang 15 des Stirnbereiches des Steckers 14, so daß der Stecker 14 nach Überwinden seiner Wulst im Bereich des Umfanges 15 im zusammengesteckten Zustand von dem Stirnringbereich 2 der Kupplungssteckdose vollständig übergriffen wird und der Stirnringbereich 2 der Kupplungssteckdose 1 nach Eingreifen in die Nut 16 auf seinen ursprünglichen Umfang zurückverformt wird, also sich wieder zusammenzieht. Diese Verbindung wird nunmehr durch Verdrehen des Sicherungsringes 12 in der Nut 3 auf dem Stecker 14 fixiert und in der Nut 16 arretiert. Ein Fixieren erfolgt derart, daß der Sicherungsring 12 eine komplementäre Wulst 13 zur Nut 3 im Stirnringbereich 2 aufweist, welche über den Umfang verteilt mit zunehmenden radialen Abstand von der inneren Mantelfläche des Sicherungsringes 12 hervorspringt. Mit anderen Worten, der Sicherungsring 12 weist an seiner inneren Mantelfläche eine Wulst 13 als Anlagefläche auf, welche mit veränderlichen radialen Abständen bezüglich des Ringmittelpunktes 6 des Sicherungsringes auf der inneren Mantelfläche umläuft. Diese Wulst 13 ist im näher ausgeführten Beispiel in zwei Teilwulstabschnitte untergliedert, welche bezüglich ihres radialen Hervorspringens in Richtung auf den Ringmittelpunkt des Sicherungsringes komplementär zueinander verlaufen, mit anderen Worten während sich der radiale Abstand zum Ringmittelpunkt des Sicherungsringes des einen Wulstes vergrößert nimmt komplementär dazu der radiale Abstand des als weitere Anlagefläche dienenden anderen Wulstabschnittes zu. An den Wulstabschnitt des Sicherungsringes 12 schließen sich, der konischen Form des Stirnringabschnittes der Kupplungssteckdose komplementär folgende Anlageflächen an, welche an der inneren Mantelfläche des Sicherungsringes 12 sowohl unterhalb als auch oberhalb der Wulst 13 angeordnet sind. Diese Anlageflächen sind korrespondierend zu den Anlageflächen 10 des Stirnringbereiches. Der in Fig. 3 beschriebene Sicherungsring 12 weist eine zweigeteilte symmetrische Anlagefläche auf, die demzufolge um 180ø auf dem Stirnringbereich bzw. in der im Stirnringbereich verlaufenden Nut 3 gegen die im Stirnringbereich komplementär ausgestalteten Anlageflächen 10 verdrehbar ist. Während des Verdrehens des Sicherungsringes 12 gegen den Stirnringbereich 2 der Kupplungssteckdose 1 auf den Anlageflächen 10 werden diese aufeinander geschoben bzw. laufen gegeneinander auf, wodurch eine radial einwärts gerichtete Kraft ausgeübt wird und mindestens der Stirnringbereich 2 der Kupplungssteckdose 1 bei Krafteinwirkung, insbesondere bei der Einwirkung von Zugkräften nicht gegen den auf dem Stecker 14 umlaufende wulstigen Stirnbereich des Umfanges 15 aufgeweitet werden kann und somit ein fester sicherer Sitz der Kupplungssteckdose 1 auf dem Stecker 14 gewährleistet wird. In der bevorzugten Ausführungsform weist der Stecker 14 im Anschluß an die durch den Stirnringbereich 2 der Kupplungssteckdose zu übergreifenden Wulst 15 eine Nut 16 auf, der im Gegensatz zum Stecker einen geringeren Umfang aufweist, also eine Ab- oder Einschnürung besitzt. Der Stirnringbereich 2 der Kupplungssteckdose 1 übergreift mit einer an seiner inneren Mantelfläche hervorspringenden Wulst 17 den Stirnringbereich des Umfanges 15 des Steckers 14 so, daß diese Wulst 17 in die Nut oder Einschnürung 16 des Steckers formschlüssig eingreift. Durch Verdrehen des Sicherungsringes 12 in der Nut 3 um bis zu 180° gegen die Anlageflächen auf den Anlageflächen 10 des Kupplungsmantels, kommt es im Bereich der durch den Sicherungsring überdeckt wird durch Einpressung des elastischen Materials des Stirnringbereiches in Kombination mit der radial einwärts gerichteten Kraft, welche durch den Sicherungsring 12 ausgeübt wird, zu einer Verkleinerung des Umfanges des Stirnringbereiches 2 in diesem Bereich.

Ein besonderer Vorteil des so ausgestalteten Sicherungsringes 12 ist, daß nunmehr jeder der DIN-Norm entsprechende Stecker 14 mit der vorab beschriebenen Kupplungssteckdose mit Sicherungsring 12verbunden werden kann und diese Verbindung entsprechend fixiert und arretiert werden kann.

## Patentansprüche

1. Steckdose, insbesondere Kupplungssteckdose, die spritzwassergeschützt ausgebildet ist, wobei die Steckdose (1) mit einem Stirnringbereich (2) ausgebildet ist, der bei geschlossener Steckverbindung zwischen einem Stecker (14) und der Steckdose (1) den Stecker (14) übergreift und wobei die Steckdose (1) in ihrem Stirnringbereich (2) eine Sicherung aufweist, welche als ein die Steckdose (1) umfänglich umlaufender Sicherungsring (12) ausgebildet ist und welcher axial und/oder radial beweglich auf der Mantelfläche derselben geführt ist, wobei bei geschlossener Steckverbindung der Umfang (15) des den Stecker (14) übergreifenden Stirnringbereiches (2) der Steckdose (1) durch innerhalb des Sicherungsringes (12) radial hervorspringende Anlageflächen (7) durch die Bewegung des Sicherungsringes (12) verkleinert wird.

2. Steckdose nach Anspruch 1,
dadurch **gekennzeichnet,**
daß der umlaufende Sicherungsring (12) aus einem nicht elastischen Werkstoff ausgebildet ist.

3. Steckdose nach einem der Ansprüche 1 oder 2,
dadurch **gekennzeichnet,**
daß der Sicherungsring (12) mindestens eine Anlagefläche (7) aufweist, deren radiale Abstände sich bezüglich der Mittelachse (11) der Steckdose (1) symmetrisch verändern.

4. Steckdose nach einem der Ansprüche 1 bis 3,
dadurch **gekennzeichnet**,
daß die Anlageflächen (7) des Sicherungsringes (12) nach Art von Auflaufflächen ausgebildet sind.

5. Steckdose nach einem der Ansprüche 1 bis 4,
dadurch **gekennzeichnet,**
daß auf der Mantelfläche der Steckdose (1) in dem durch den Sicherungsring (12) überdeckten Bereich mindestens eine den Anlageflächen (7) des Sicherungsringes (12) komplementäre Anlagefläche (10) angeformt ist.

6. Steckdose nach Anspruch 5,
dadurch **gekennzeichnet,**
daß die radialen Abstände der Anlageflächen (7,10) auf der Mantelfläche der Steckdose (1) bezüglich deren Mittelachse (11) veränderlich ausgebildet sind.

7. Steckdose nach den Ansprüchen 5 oder 6,
dadurch **gekennzeichnet**,
daß die Anlageflächen (10) auf der Mantelfläche der Steckdose (1) nach Art von Auflaufflächen ausgebildet sind.

8. Steckdose nach einem der Ansprüche 5 bis 7,
dadurch **gekennzeichnet,**
daß die Anlageflächen (7,10) bezüglich der Mittelachse (11) der Steckdose (1) parallel oder geneigt ausgebildet sind.

## Claims

1. Slash-proof socket (1), especially coupling socket, formed with an annular frontal section (2) which covers a plug (14) in closed plug-in connection between the plug (14) and the socket (1), wherein the socket (1) comprises a safety mechanism at its annular frontal section (2) which is formed as a securing ring (12) circumferentially surrounding the socket (1) and which is movably guided on its casing surface in axial and/or radial direction, whereas in closed plug-in connection the circumference (15) of the annular frontal section (2) of the socket (1) covering the plug (14) is reduced by bearing surfaces (7) radially protruding inside the securing ring (12) when the securing ring (12) is moved.

2. Socket according to claim 1,
**characterized** in that
the surrounding securing ring (12) is made of a non-elastic material.

3. Socket according to one of claims 1 or 2,
**characterized** in that
the securing ring (12) comprises at least one bearing surface (7) the radial distances of which are symmetrically changing with respect to the central axis (11) of the socket (1).

4. Socket according to one of claims 1 to 3,
**characterized** in that
the bearing surfaces (7) of the securing ring (12) are formed as leading surfaces.

5. Socket according to one of claims 1 to 4,
**characterized** in that
at least one bearing surface (10) which is complementary to the bearing surfaces (7) of the securing ring (12) is formed on the casing surface of the socket (1) in the section covered by the securing ring (12).

6. Socket according to claim 5,
**characterized** in that
the radial distances of the bearing surfaces (7,10) on the casing surface of the socket (1) are variable with respect to its central axis (11).

7. Socket according to claims 5 or 6,
**characterized** in that
the bearing surfaces (10) on the casing surface of the socket (1) are formed as leading surfaces.

8. Socket according to one of claims 5 to 7,
**characterized** in that
the bearing surfaces (7,10) are parallel or inclined with respect to the central axis (11) of the socket (1).

## Revendications

1. Fiche femelle pour prise de courant, en particulier fiche d'accouplement de prise de courant, réalisée avec protection contre les projections d'eau, la fiche femelle de prise de courant (1) étant réalisée avec une zone frontale annulaire (2), qui, lorsque la liaison d'enfichage est fermée entre une fiche mâle (14) et la fiche femelle de prise de courant (1), recouvre, avec engagement, la fiche mâle (14), et la fiche femelle de prise de courant (1) présentant, dans sa zone annulaire frontale (2), une sécurité qui est réalisée sous la forme d'une bague de sécurité (12) circulaire, en périphérie, et qui est guidée axialement et/ou radialement en pouvant se déplacer sur la surface extérieure de la fiche elle-même, le pourtour (15) de la zone annulaire frontale (2) qui recouvre la fiche mâle (14) étant, lorsque la liaison d'enfichage est fermée, raccourci sous l'effet des surfaces de contact (7) en saillie radiale à l'intérieur de la bague de sécurité (12), du fait du mouvement de la bague de sécurité (12).

2. Fiche femelle de prise de courant suivant la revendication 1, caractérisée en ce que la bague de sécurité (12) périphérique est réalisée dans une matière non-élastique.

3. Fiche femelle de prise de courant suivant la revendication 1 ou la revendication 2, caractérisée en ce que la bague de sécurité (12) présente au moins une surface de contact (7) dont les distances radiales varient symétriquement par rapport à l'axe central (11) de la prise de courant (1).

4. Fiche femelle de prise de courant suivant l'une des revendication 1 à 3, caractérisée en ce que les surfaces de contact (7) de la bague de sécurité (12) sont réalisées sous la forme de surfaces de rampes.

5. Fiche femelle de prise de courant suivant l'une des revendication 1 à 3, caractérisée en ce que, sur la surface extérieure de la fiche femelle de prise de courant (1), dans la zone recouverte par la bague de sécurité (12), est formée au moins une surface de contact (10) complémentaire des surfaces de contact (7) de la bague de sécurité (12).

6. Fiche femelle de prise de courant suivant la revendication 5, caractérisée en ce que les distances radiales des surfaces de contact (7, 10) situées sur la surface extérieure de la fiche femelle de prise de courant (1) sont réalisées variables par rapport à son axe central (11).

7. Fiche femelle de prise de courant suivant la revendication 5 ou la revendication 6, caractérisée en ce que les surfaces de contact (10) situées sur la surface extérieure de la fiche femelle de prise de courant (1) sont réalisées sous la forme de surfaces de rampes.

8. Fiche femelle de prise de courant suivant l'une des revendication 1 à 3, caractérisée en ce que les surfaces de contact (7, 10) sont réalisées parallèles à l'axe central (11) de la fiche femelle de prise de courant (1) ou inclinées par rapport à cet axe.
